# EUROPÄISCHE PATENTSCHRIFT

(11) **EP 2 201 654 B1**
(45) Veröffentlichungstag und Bekanntmachung des Hinweises auf die Patenterteilung: **19.10.2011**
(21) Anmeldenummer: 08786657.0
(22) Anmeldetag: 31.07.2008
(51) Int. Cl.: H01T 1/14

(54) **FUNKENSTRECKENANORDNUNG MIT EINER KURZSCHLIEßEINRICHTUNG**
SPARK GAP ARRANGEMENT WITH A SHORT-CIRCUITING DEVICE
SYSTEME D'ECLATEUR POURVU D'UN DISPOSITIF DE MISE EN COURT-CIRCUIT

(30) Priorität: 15.10.2007 DE 102007049396; 10.06.2008 DE 102008027589
(43) Veröffentlichungstag der Anmeldung: 30.06.2010
(73) Patentinhaber: Dehn + Söhne GmbH + Co. KG, 92318 Neumarkt/Opf. (DE)
(72) Erfinder: EHRHARDT, Arnd, 92318 Neumarkt/Opf. (DE); NIESSLBECK, Anna, 92348 Berg (DE)
(74) Vertreter: Meissner, Bolte & Partner
(86) Internationale Anmeldenummer: PCT/EP2008/060031
(87) Internationale Veröffentlichungsnummer: WO 2009/049940

(56) Entgegenhaltungen:
- EP-A- 0 603 428
- EP-A- 1 407 460
- DE-A1- 10 025 239
- US-A- 2 295 320

## Beschreibung

Die Erfindung betrifft eine Funkenstreckenanordnung mit einer Kurzschließeinrichtung, umfassend zwei gegenüberliegende, in einem druckfesten Gehäuse angeordnete Hauptelektroden, welche jeweils mit einem Außenanschluss in elektrischer Verbindung stehen, gemäß Oberbegriff des Patentanspruchs 1.

Aus der EP 1 407 460 A2 ist ein Überspannungsableiter mit einer Mittelelektrode und wenigstens einer Außenelektrode vorbekannt, bei dem ein elektrisch leitender Federbügel an der Mittelkonsole befestigt ist und eine Federkraft auf die Außenelektrode ausübt. Zwischen dem Federbügel und der Außenelektrode ist ein elektrisches Bauelement angeordnet, das bei der Zündspannung des Überspannungsableiters nicht leitend ist und welches bei Stromfluss Wärme erzeugt. Der Federbügel liegt an einem elektrisch leitenden Kontaktelement an, das mittels einer schmelzbaren Masse an einem Distanzelement befestigt und von der Außenelektrode beabstandet ist. Bei geschmolzener Masse kann das Kontaktelement durch den Federbügel auf die Außenelektrode gedrückt werden, so dass ein Auslösemechanismus gebildet ist. Bei diesem Überspannungsableiter des Standes der Technik wird die im Normalbetriebsfall des Ableiters erforderliche Isolation zwischen dem Federbügel und der Außenelektrode durch Beabstandung des Kontaktelements von der Außenelektrode mittels des Distanzelements bewirkt. Die schmelzbare Masse ist lediglich dazu erforderlich, um das Kontaktelement an dem Distanzelement zu befestigen, und kann daher in einer geringen Menge vorgesehen sein, die sicherstellt, dass das Kontaktelement von dem Distanzelement festgehalten werden kann.

Die Stromtragfähigkeit des Kurzschließers gemäß EP 1 407 460 A2 ist aufgrund der dortigen Konstruktion und der verwendeten Materialien eingeschränkt. Außerdem wird die Reaktion des Kurzschließers durch die notwendige Aufheizung des gesamten Ableiters stark verzögert. Aufgrund der äußeren Anbringung des Kurzschließers entsteht ein erhöhter Platzbedarf und zusätzlich kann eine mögliche Funkenbildung im Außenbereich beim Ansprechen des Kurzschließers kritisch sein. Darüber hinaus stellt die vorbekannte Anordnung eine Parallelschaltung von zwei Funkenstrecken, nämlich Gasableiter in Kombination mit einer Trennstrecke des Kurzschließers dar. Um ein Überschlagen der Trennstrecke im äußeren Bereich und damit eine extreme Funkenbildung zu vermeiden, müssen die Ansprechspannungen der beiden parallelen Funkenstrecken über einen sehr breiten Frequenzbereich aufeinander abgestimmt sein und zudem die Alterung des Gasableiters über eine längere Zeitdauer und bei unterschiedlichsten Belastungen berücksichtigt werden.

Die EP 0 603 428 A1 offenbart einen Gasentladungsableiter, welcher außerhalb des Entladungsbereichs einen auf Erwärmung reagierenden Kurzschließer besitzt. Dieser Kurzschließer und der Gasentladungsableiter befinden sich im Gegensatz zur EP 1 407 460 A2 in einem zusätzlichen Gehäuse.

Durch diesen höheren Aufwand kann die Gefährdung der Umgebung bei einem Fehlverhalten der Anordnung zwar minimiert werden, jedoch ist ein entsprechender Platzbedarf notwendig. Außerdem erhöht sich aufgrund der zusätzlichen Masse die Reaktionszeit bis zum Ansprechen des Kurzschließers. Eine effektive Abstimmung der Sicherheitsfunktion auf die Leistungsfähigkeit der eingesetzten Funkenstrecke ist so nur schwer möglich.

Die Funkenstrecke nach DE 100 25 239 A1 weist einen innerhalb des druckfesten Funkenstreckengehäuses integrierten Kurzschließer auf. Dieser Kurzschließer wird bei einer hohen Druckentwicklung innerhalb der Funkenstrecke aktiv. Ein sicherer Schutz vor einer thermischen Überlastung der Funkenstrecke mit inneren oder sogar äußeren Ursachen ist bei dieser Lösung nicht möglich.

Für spezielle Anwendungsfälle von Funkenstrecken ist es erforderlich, dass die eingesetzten Geräte in einen definierten Zustand Kurzschluss oder Leerlauf überführt werden. Ein typisches Beispiel für ein solches Fail-Safe-Verhalten ist die Möglichkeit des thermischen Abtrennens, wie sie bei Überspannungsschutzgeräten mit Varistoren vielfach verwendet werden. Im Falle einer drohenden Überlastung trennt die thermisch sensible Abtrennvorrichtung das betreffende Gerät vom Netz und verhindert damit eine folgenschwere Zerstörung.

In eine ähnliche Richtung zielen Back-up-Sicherungen, wie sie bei Ableitern mit Funkenstrecken verwendet werden. Für den Fall, dass der betreffende Ableiter nicht in der Lage ist, selbsttätig den Netzfolgestrom zu unterbrechen, übernimmt dies die zugehörige Back-up-Sicherung und trennt den Ableiter vom Netz.

Bei speziellen Anwendungsfällen ist dieses Fail-Safe-Verhalten durch Abschalten nicht ohne weiteres realisierbar. Dies kann z.B. verursacht werden durch Versorgungsnetze, bei denen der Betriebsstrom nahezu gleich groß ist wie der Kurzschlussstrom. Ein solches Verhalten liegt bei Notstromaggregaten oder in Photovoltaikanlagen vor.

Aus dem Vorgenannten ist es daher Aufgabe der Erfindung, eine weiterentwickelte Funkenstreckenanordnung mit einer Kurzschließeinrichtung anzugeben, welche einerseits dauerstromtragfähig ist und die andererseits ohne zusätzlichen Platzbedarf die gewünschte Kurzschließfunktion sichert. Die Kurzschließeinrichtung soll dabei thermisch, und zwar durch innere oder äußere Erwärmung auslösbar sein. Die anzugebende Konstruktion soll in leichter Weise eine Anpassung der Auslösetemperatur und der Auslösezeit an verschiedene Problemstellungen je nach Einsatzgebiet der Funkenstreckenanordnung ermöglichen.

Die Lösung der Aufgabe der Erfindung erfolgt mit einer Merkmalskombination nach Patentanspruch 1, wobei die Unteransprüche mindestens zweckmäßige Ausgestaltungen und Weiterbildungen darstellen.

Der erfindungsgemäße Kurzschließer, umfassend ein leitfähiges Kurzschließelement, reagiert auf mindestens eine bzw. zwei oder mehrere Ansprechtemperaturen und kann bei einer Ausführungsform auch selektiv auf Überströme eingestellt sein. Die Überströme können z.B. innerhalb einer Triggereinheit, einer parallelen Steuereinheit oder einem parallelen Überspannungsschutz fließen. Darüber hinaus kann die Überstromfunktion quasi auch für einen, von außen getriggerten Kurzschluss der Funkenstrecke genutzt werden. Dies ist z.B. für eine zusätzliche Schutzfunktion unabhängig von der Überspannungsschutzfunktion der Einheit sinnvoll. So kann eine elektrische Anlage in einem Fehlerfall, z.B. beim Auftreten eines Brandes, von Störlichtbögen und so weiter gezielt in einen definierten Zustand, auch in Kombination mit einer Überstromschutzeinrichtung, wie einem Schalter oder einer Sicherung, gebracht werden.

Erfindungsgemäß ist in mindestens einer der Hauptelektroden ein Hohlraum vorgesehen. Dieser Hohlraum nimmt ein bewegliches, leitfähiges Kurzschließelement auf, wobei das Kurzschließelement eine geometrische Gestalt derart aufweist, dass der Abstand zwischen den Hauptelektroden sicher überbrückbar ist. Das Kurzschließelement ist mit einer Vorspannkraft beaufschlagt, welche bei thermischer oder Überstromlast freigegeben wird.

Diese Lösung hat den Vorteil, dass das Volumen der Funkenstrecke nicht vergrößert werden muss. Es sind neben den Anschlüssen der Funkenstrecke keine zusätzlichen Anschlüsse notwendig. Die Leistungsfähigkeit des Kurzschließers wird nur durch den Anschlussquerschnitt der Funkenstrecke beschränkt. Der Kurzschließer befindet sich bei der vorgestellten Lösung innerhalb der druckfesten Kapselung der Funkenstrecke und stellt damit kein äußeres Sicherheitsrisiko dar.

Das Ansprechverhalten des Kurzschließers kann leicht für verschiedene Funkenstrecken und Überlastfälle abgestimmt werden, wobei hierfür die Ansprechtemperatur und die Ansprechverzögerung hinsichtlich Freigabe der Vorspannkraft variierbar ist.

Bei einer ersten Ausführungsform ist das Kurzschließelement im Hohlraum in Passung gelagert und es wird die Vorspannkraft durch ein Federelement erzeugt.

Die Vorspannkraft des Federelements ist einstellbar. Hierfür kann in der das Kurzschließelement aufnehmenden Hauptelektrode eine Durchgangsbohrung vorgesehen sein.

Das Kurzschließelement wird im oder am Hohlraum mittels einer temperaturempfindlichen Substanz oder einem derartigen Element gehalten. Überschreitet die Temperatur in der Umgebung des Kurzschließelements den Schmelzpunkt der temperaturempfindlichen Substanz, dann wird die Bewegung des Kurzschließelements ermöglicht, und zwar unter der Wirkung der nun freigegebenen Vorspannkraft mit der Folge der Kontaktüberbrückung zwischen den beiden Hauptelektroden der Funkenstreckenanordnung.

Die temperaturempfindliche Substanz kann sich im Passungsraum befinden und steht bevorzugt in engem thermischen Kontakt zur entsprechenden Hauptelektrode.

Die Durchgangsbohrung kann eine Stellschraube aufweisen, welche auf das Federelement einwirkt, wobei sich das Federelement zwischen dem Kurzschließelement und der Stellschraube befindet, und zwar zu dem Zweck, die Vorspannkraft der Feder je nach Applikationsfall auch extern variieren zu können.

Am zum Lichtbogenbrennraum orientierten Abschnitt des Hohlraums, die Öffnung seitlich umgebend, ist mindestens ein wallartiger Vorsprung oder Ring vorgesehen, welcher den Hohlraum vor Verschmutzung schützt und die Bewegung des Kurzschließelements im Sinne einer Führung fördert.

Bei einer weiteren Ausführungsvariante der Erfindung kann das Kurzschließelement an seinem zur Gegen-Hauptelektrode orientierten Ende mindestens einen Dorn aufweisen, welcher eine auf der Gegen-Hauptelektrode befindliche Isolationsschicht oder Isolationsfolie durchdringen kann.

Bei einer weiteren Ausführungsvariante der Erfindung kann die Vorspannkraft über das Lösen oder Auftrennen eines Sicherungsschmelzleiters freigegeben werden.

Ein Ende des Sicherungsschmelzleiters steht mit einem gegenüber der jeweiligen Hauptelektrode isoliert geführten Hilfsanschluss in Verbindung, wobei das weitere Ende über das Kurzschließelement mit der Hauptelektrode kontaktiert ist, um einen Auslösestrom zu führen.

Der Sicherungsschmelzleiter ist mit einem temperaturempfindlichen Lot am Kurzschließelement und/oder dem Hilfsanschluss befestigt.

Bei einer Ausführungsvariante befindet sich der Sicherungsschmelzleiter im Inneren einer vorgespannten oder vorspannbaren Schraubendruckfeder.

Der Sicherungsschmelzleiter ist ebenfalls in einer Durchgangsbohrung der Hauptelektrode anordenbar, wobei sich die Durchgangsbohrung am Hohlraum anschließt oder Bestandteil des Hohlraums in der entsprechenden Hauptelektrode ist.

Die Lötbefestigungspunkte des Sicherungsschmelzleiters können eine unterschiedliche Temperaturempfindlichkeit, d.h. einen unterschiedlichen Schmelzpunkt besitzen.

Im Austrittsbereich des Kurzschließelements kann bei einer weiteren Ausgestaltung der Erfindung ein Kontaktabsatz oder ein Kontaktring im oder am Hohlraum, bevorzugt an dessen zum Lichtbogenbrennraum weisenden Ende, vorgesehen sein.

Bevorzugt sind mindestens die Hauptelektroden rotationssymmetrisch ausgebildet.

Dabei kann wiederum bevorzugt eine der Hauptelektroden eine Topfform aufweisen, wobei die gegenüberliegende Hauptelektrode in das Topfinnere hineinreicht.

Ergänzend besteht die Möglichkeit, dass eine in den Lichtbogenbrennraum hineingeführte Triggerelektrode vorgesehen ist.

Die Erfindung soll nachstehend anhand von Ausführungsbeispielen sowie unter Zuhilfenahme von Figuren näher erläutert werden.

Hierbei zeigen:
- Fig. 1: eine Längsschnittdarstellung durch ein erstes Ausführungsbeispiel einer Funkenstreckenanordnung mit Kurzschließeinrichtung, wobei das Kurzschließelement mit einer einstellbaren Federvorspannkraft beaufschlagt ist;
- Fig. 2: eine Ausführungsform einer Funkenstreckenanordnung mit Kurzschließeinrichtung in Längsschnittdarstellung, wobei sich das bewegliche Kurzschließelement in einem Hohlraum einer quasi inneren Hauptelektrode befindet;
- Fig. 3: eine Ausführungsform einer Funkenstreckenanordnung mit einer Kurzschließeinrichtung im Längsschnitt, wobei das Kurzschließelement über einen Sicherungsschmelzleiter gehalten ist und ein Hilfsanschluss vorhanden ist;
- Fig. 4: eine Darstellung ähnlich derjenigen nach Fig. 3, jedoch mit der Möglichkeit der Einstellung der Federvorspannung einer in einer Durchgangsbohrung befindlichen Schraubendruckfeder;
- Fig. 5: bis 7 Blockschaltbilder als Anwendungsfälle für eine Funkenstrecke mit einer Kurzschließeinrichtung gemäß den beispielhaften Ausführungsvarianten nach Fig. 3 und 4;
- Fig. 8a: eine Darstellung mit der Möglichkeit zur Trennung der mechanischen Verbindung und des elektrischen Stromflusses;
- Fig. 8b: eine Darstellung einer alternativen Möglichkeit zur Realisierung der Entkopplung und
- Fig. 9: eine Anordnung zur Vermeidung des Lichtbogenansatzes am Kurzschließerbolzen.

Den gezeigten Ausführungsbeispielen ist gemein, dass innerhalb mindestens einer Hauptelektrode ein verschiebbares Teil der Elektrode oder ein weiteres elektrisch leitfähiges Teil eingebracht ist, welches bei Erwärmung der äußeren Umgebung der Funkenstrecke, bei Erwärmung der Hauptelektroden oder auch bei intensiver Lichtbogeneinwirkung im Lichtbogenraum der Funkenstrecke durch seine Bewegung zur Gegenelektrode die gesamte Funkenstrecke im Inneren der druckfesten Kapselung kurzschließt.

Diese kurz umrissene Lösung besitzt nachstehende Vorteile. Das Volumen der Funkenstrecke muss nicht vergrößert werden. Es sind neben den Anschlüssen der Funkenstrecke keine zusätzlichen Anschlüsse notwendig. Die Leistungsfähigkeit der Kurzschließeinrichtung wird nur durch den Anschlussquerschnitt der Funkenstrecke beschränkt. Es befindet sich darüber hinaus der Kurzschließer im Inneren der druckfesten Kapselung und stellt somit kein Sicherheitsrisiko dar. Die Ausführungsvarianten nach den Fig. 3 und 4 lösen die Aufgabe, einen Kurzschließer zu schaffen, welcher neben der rein thermischen Auslösefunktion auch durch Überströme in einem Hilfs- oder Parallelpfad des Ableiters überwacht bzw. bei einer externen Störung gezielt ausgelöst werden kann.

Der Längsschnitt nach Fig. 1 zeigt eine beispielhafte Ausführungsform einer triggerbaren blitzstromtragfähigen Funkenstrecke, welche als N/PE- bzw. Trennfunkenstrecke eingesetzt werden kann.

Die Erfindung beschränkt sich jedoch nicht auf Trennfunkenstrecken, sondern kann ebenso bei Funkenstrecken für Netzanwendungen eingesetzt werden. Auch ist die Erfindung nicht auf Funkenstrecken mit zusätzlichen Triggerelektroden beschränkt, sondern kann auch bei einfachen, nicht triggerbaren Funkenstrecken ohne weiteres eingesetzt werden.

Die gezeigten Funkenstrecken besitzen zwei Außenanschlüsse 1, einen druckfesten, bevorzugt metallischen Mantel 2, mindestens eine isolierende Durchführung 3 und zwei, gegenüberliegende Hauptelektroden 4a, 4b.

Wenn notwendig, kann die Funkenstrecke mit Hilfe einer dritten Elektrode 5, z.B. über den Mantel 2 getriggert werden. Die Kontaktierung der Hilfselektrode 5 kann jedoch auch durch eine gegenüber dem Mantel 2 isolierte Durchführung erfolgen.

Bei der Darstellung nach den Fig. 1, 3 und 4 befindet sich ein leitfähiges Kurzschließelement 6 innerhalb der Hauptelektrode 4b.

Das elektrisch leitfähige Kurzschließelement 6 überbrückt nach Auslösen die Distanz zwischen den beiden Hauptelektroden 4a, 4b in elektrisch leitender Funktion.

Das Kurzschließelement 6 ist im Ruhestand mit Hilfe einer temperatursensiblen Substanz 7 an oder in der Elektrode 4b fixiert.

Als temperatursensible Substanz 7 können sowohl Lote, Wachse, Polymere, Kleber und Ähnliches mit einem möglichst definierten Schmelzpunkt oder Schmelzbereich verwendet werden.

Darüber hinaus können auch Bimetalle oder Formgedächtnislegierungen zur Blockierung der Federvorspannkraft bis zum Erreichen einer bestimmten Temperatur genutzt werden.

Die Vorspannkraft wird durch eine Feder 8 in einfachster Weise bei der Befertigung der Funkenstrecke mit Hilfe einer Schraube 9 erzeugt bzw. variiert.

Zur besseren Führung der Feder 8 beim Verschrauben kann ein Stift 10 am innenseitigen Ende der Vorspanneinstellschraube 9 vorhanden sein.

Nach dem Zünden des Lichtbogens 11 zwischen den beiden Hauptelektroden 4a und 4b erwärmen sich diese. Das Kurzschließelement 6 bzw. seine Befestigung mit der Substanz 7 kann hierbei der direkten Wirkung des Lichtbogens ausgesetzt sein.

Erfolgt eine Erwärmung der Befestigung über die Ansprechtemperatur hinaus, wird das Kurzschließelement 6 von der gezeichneten Ruheposition durch die Feder in die gestrichelt dargestellte Endposition (siehe Fig. 1) bewegt. Auf diese Weise wird das Kurzschließelement 6 großflächig mit der Gegenelektrode 4a verbunden.

Die elektrische Verbindung des Kurzschließelements 6 bezogen auf die Hauptelektrode 4b kann bereits vor der Auslösung über das Befestigungsmittel bzw. die Substanz 7 bestehen, aber auch erst nach Beginn der Bewegung z.B. durch Formschluss und/oder Kraftschluss realisiert werden.

Die Kontaktfläche zwischen dem Kurzschließelement 6 und der Hauptelektrode 4b entspricht mindestens der Kontaktfläche zwischen dem Kurzschließelement 6 und der Gegenelektrode 4a. Beide Kontaktflächen sind bevorzugt größer als der Anschlussquerschnitt der Funkenstrecke.

Im Hinblick auf die Kosten und aus Fertigungsgründen wird eine Ausführungsform mit einer Lotverbindung als Substanz 7 zwischen der Elektrode 4b und dem Kurzschließer 6 bevorzugt, wobei der großflächige Kontakt zwischen den beiden Teilen 4b und 6 in der Kurzschlussposition über eine enge Passung zwischen diesen Teilen realisierbar ist.

Die Passung wird bevorzugt in einem axialen Bereich ausgeführt, welcher möglichst weit weg von der Lichtbogenkammer, d.h. vom Lichtbogenbrennraum entfernt ist. Zur Vermeidung von Verunreinigungen bzw. zur Reduzierung einer direkten Lichtbogeneinwirkung im aktiven Bereich des Kurzschließers können um diesen koaxiale Schutzwälle 14 angebracht werden. Diese Schutzwälle können auch die Führung des Kurzschließelements 6 bei seiner Bewegung unterstützen.

Das Verhalten des Kurzschließelements 6 kann neben der Steuerung des Ansprechverhaltens über die Schmelz- oder Reaktionstemperatur der Substanz 7 durch weitere Maßnahmen beeinflusst und variiert werden.

Wie bereits erwähnt, kann die Positionierung der temperatursensiblen Befestigung möglichst nahe am Lichtbogenbrennraum oder in dem direkten Einwirkbereich des Lichtbogens zu einer raschen Auslösung des Kurzschließers sowohl bei Impuls- als auch bei länger andauernden Fehlerströmen genutzt werden.

Durch die Reduzierung der Wärmeleitung hinter dem Raum hinter der Befestigung bzw. der Substanz 7, z.B. in Form eines Materialwechsels innerhalb der Elektrode 4b oder zwischen der Elektrode 4b und dem Elektrodenanschluss 1, ist gezielt ein Wärmestau im Bereich der Substanz 7 erzeugbar, wodurch ein schnelleres Ansprechen bewirkt wird. Ebenso kann die Wärmekapazität der Teile durch die Geometrie und die Materialauswahl gezielt beeinflusst werden.

Besitzt die temperatursensible Befestigung beispielsweise eine gute Wärmeleitfähigkeit, wird auch die Wärmekapazität des eigentlichen Kurzschließelements 6 berücksichtigt, falls die Befestigung ausschließlich über die Wärme in der Hauptelektrode 4b ausgelöst werden soll.

Andererseits kann durch die Positionierung des Kurzschließelements 6 im Lichtbogenbrennraum die Erwärmung der Befestigung über die Substanz 7 auch über die Erwärmung des Kurzschließelements 6 bewirkt werden.

Durch die Wahl der Masse, der Materialien sowie der Geometrien der Hauptelektrode 4b, des Kurzschließelements 6, dessen Befestigung und des Anschlusses 1 stehen neben der Positionierung der Substanz 7 und der Ansprechtemperatur somit zahlreiche Möglichkeiten zur Verfügung, um das Ansprechverhalten des Kurzschließers auf den Einsatzfall und mögliche Gefährdungen abzustimmen.

Neben diesen Möglichkeiten kann auch das unterschiedliche Verhalten des Lichtbogens innerhalb der Funkenstrecke genutzt werden. Soll das Kurzschließelement bei impulsförmigen Belastungen nicht oder nur bei extremen Belastungen auslösen, aber bei kleinen und lang andauernden Fehlerströmen hingegen möglichst schnell freigegeben werden, so kann das Wanderungsverhalten des Lichtbogens bei längeren Fehlern genutzt werden. Während der Lichtbogen sich bei Impulsbelastung vorwiegen nur im Bereich seiner Zündung, also in der Nähe der Triggerelektrode 5 aufhält, kann die Bewegung des lang andauernden Fehlerstroms in Richtung der Substanz 7 veranlasst werden. Hierdurch ist das Verhalten bezogen auf die Freigabe der Bewegung des Kurzschließelements 6 selbst bei gleichen Leistungsumsätzen unterschiedlich gestaltbar. Der Lichtbogen kann bei einem elektrisch leitenden Teil bzw. elektrisch leitender Substanz 7 auch direkt auf das Kurzschließelement 6 gelenkt werden, um ein schnelleres Ansprechen zu bewirken. Zur Beeinflussung des Verhaltens des Lichtbogens können üblicherweise die eigenen Stromkräfte, die Eigen- und Fremdmagnetfelder oder aber auch gezielt Gasströmungen und im Betriebsfall auftretende Druckdifferenzen genutzt werden.

Die Fig. 2 zeigt eine Ausführungsform einer Funkenstrecke, die vom Grundaufbau derjenigen ähnelt, die bereits in der Fig. 1 gezeigt und beschrieben wurde. Im Unterschied zur Variante gemäß Darstellung nach Fig. 1 ist das Kurzschließelement 6 hier innerhalb der Hauptelektrode 4a befindlich.

Die Befestigungssubstanz 7 wird hier auch bei impulsförmigen Belastungen nahezu direkt erwärmt.

Bei einer geringen Wandstärke der Elektrode 4a und einer Unterbrechung der Wärmeabgabe hin zum Anschluss 1, z.B. durch eine Schraubverbindung oder einen Materialwechsel, wirkt der Wärmeeintrag des Lichtbogenfußpunkts direkt auf den temperatursensiblen Teil 7 des Kurzschließelements 6.

In einem Gleichstromkreis kann zudem die unterschiedliche Erwärmung der Anode bzw. der Kathode durch den entsprechenden Anschluss der Elektrode 4a genutzt werden. Dies erlaubt somit ein nahezu unverzögertes Erreichen der Ansprechtemperatur der Substanz bzw. des Teiles 7 bei einer definierten Belastung der Funkenstrecke.

Die Fig. 2 zeigt auch eine Gestaltungsmöglichkeit des Kurzschließelements 6, wobei dieses zusätzlich mit einem Dorn 13 versehen ist. Mit Hilfe der freisetzbaren Kraft der Feder 8 kann bei dieser Ausführungsform auch eine Isolationsstrecke, z.B. eine Folie 12 zerstört werden, die sich z.B. auf der Oberfläche der gegenüberliegenden Hauptelektrode 4b befindet, so dass sich dann der gewünschte Kurzschluss einstellt.

Obwohl die Ausführungsvarianten nach Fig. 1 und 2 beispielhaft auf eine axiale Bewegungsrichtung des Kurzschließers 6 orientieren, sind auch Kurzschließer mit einer radialen Bewegungsrichtung im Sinne der Erfindung möglich.

Bei ungetriggerten Funkenstrecken, bei denen der Mantel 2 der Funkenstrecke das gleiche Potential wie eine der Elektroden besitzt, kann der Kurzschluss auch direkt zum Mantel 2 der Funkenstrecke erfolgen.

Die Lösungen nach den Fig. 1 und 2 zeigen Kurzschließer, welche zur Funktion zwangsweise eine Erwärmung im Bereich der Substanz oder des Teiles 7 bis zum Erreichen der Ansprechtemperatur benötigen. Diese Erwärmung wird durch den Lichtbogen bzw. Leckströme innerhalb der Funkenstrecke oder durch die Erwärmung der Funkenstrecke von außen, z.B. bei erhöhter Umgebungstemperatur bewirkt.

Die Ausführungsbeispiele nach den Fig. 3 und 4 zeigen Kurzschließer, welche innerhalb einer konkreten Bauform zusätzlich auf unterschiedliche Temperaturen sowie Überströme reagieren können.

So zeigt die Fig. 3 einen Längsschnitt durch eine Funkenstreckenanordnung, die vom Grundaufbau ähnlich derjenigen gemäß Fig. 1 ist. Das Kurzschließelement 6 ist jedoch hier nicht direkt mit dem Außenanschluss 1 oder der Elektrode 4b über ein temperatursensibles Element 7 verbunden, sondern beweglich im Anschluss 1, innerhalb einer dort vorgesehenen Durchgangsbohrung, mit dem Anschluss 1 in elektrischem Kontakt zu diesem gelagert.

Der elektrische Kontakt wird z.B. über Vorsprünge 18, Gleit- oder Schleifkontakte oder über eine entsprechende Passung realisiert.

Das Kurzschließelement 6 wird auch hier über eine Feder 8 vorgespannt und ist von einem Sicherungsschmelzleiter 15 gehalten.

Der Sicherungsschmelzleiter 15 ist elektrisch leitend und temperatursensibel, z.B. über ein Lot 7a, mit dem Kurzschließelement 6 verbunden.

Auf der gegenüberliegenden Seite wird der Sicherungsschmelzleiter 15 mit einem Hilfsanschluss 16 elektrisch leitend und gegebenenfalls ebenfalls temperatursensibel an einem Punkt 7b fixiert.

Die Feder 8 ist hier vorgespannt zwischen den Teilen 1 und 16 befindlich.

Der Hilfsanschluss 16 besitzt eine Klemme, welche außerhalb der Funkenstrecke kontaktiert werden kann. Der Hilfsanschluss 16 ist gegenüber dem Hauptanschluss 1 isoliert geführt und kann an der Isolierung 19 befestigt sein.

Die Positionierung des Kurzschließelements 6 im Inneren des Hauptanschlusses 1 kann durch Absätze 20 fest oder mittels Innengewinde verstellbar erfolgen.

Die Art der Kontaktierung und Positionierung der beschriebenen Einzelteile ist nur beispielhaft dargestellt. Entscheidend ist, dass ein gegenüber dem Anschluss 1 isoliertes Potential über den Hilfsanschluss 16 in die Funkenstrecke eingebracht werden kann.

Der Strom durch den Hilfsanschluss 16 fließt über den Sicherungsschmelzleiter 15 und das Kurzschließelement 6 direkt zum Anschluss 1 der Funkenstrecke. Die Potentialdifferenz zwischen dem Hilfsanschluss 16 und dem Hauptanschluss 1 ist somit im unausgelösten Zustand des Kurzschließers äußerst gering und stellt daher nur unwesentliche Anforderungen bezogen auf die Isolation und die Überschlagsstrecke. Dies vereinfacht den Aufbau im Inneren der Funkenstrecke, aber auch im äußeren Anschlussbereich der beiden Potentiale vom Hilfsanschluss 16 und dem Anschluss 1.

Übersteigt der Strom vom Hilfsanschluss 16 zum Hauptanschluss 1 die Zeit-Strom-Kennlinie des Sicherungsschmelzleiters 15, wird das Kurzschließelement 6 ausgelöst und die vorgespannte Feder 8 bewegt das Element 6 zur Gegenelektrode 4a. Dies erfolgt jeweils auch beim Erreichen der Ansprechtemperatur der temperatursensiblen Verbindungen an den Punkten 7a und 7b.

Die Funktionsweise bezüglich der Temperatur ist analog derjenigen, wie in den Fig. 1 und 2 gezeigt und erläutert.

Die Verbindungen an den Punkten 7a und/oder 7b können eine unterschiedliche Ansprechtemperatur besitzen, wodurch eine weitere Abstimmung bezüglich des Auslöseverhaltens und der Anforderungen an die Funkenstrecke und den Kurzschließer möglich ist.

Der Hauptanschluss 1 mit innenliegendem Kurzschließer erfolgt bei den Ausführungen mit Überstromauslösung bevorzugt über ein Außengewinde.

Der Sicherungsschmelzleiter 15 kann entsprechend der Auslösefunktion des Kurzschließers eine beliebige Kennlinie und Nennstromstärke besitzen. Das Schaltvermögen des Sicherungselements 15 hingegen ist von untergeordneter Bedeutung, da die Zerstörung des Schmelzleiters quasi im druckfesten Gehäuse der Funkenstrecke erfolgt und die kurzzeitige Trennstrecke kaum einer Lichtbogenbelastung aufgrund der Kurzschlussfunktion ausgesetzt ist.

Der Anschlussbereich der Funkenstrecke ist über die Isolierung und den Absatz vor einer Funkenbildung geschützt. Es ist jedoch auch möglich, die aktiven Teile des Kurzschließers, insbesondere die beweglichen Teile, durch einen Schlauch oder eine Hülse mit oder ohne Führung vor üblichen Löschhilfsstoffen der Sicherungsherstellung gegen die Schmelzpartikel zu schützen. Bei der gewählten Konstruktion gemäß der Darstellung nach Fig. 3 wird die Feder 8 bereits vor der Montage im Anschluss vorgespannt, wodurch diese festgelegt ist.

Die Darstellung gemäß Fig. 4 zeigt eine Ausführungsvariante, bei welcher die Vorspannung der Feder 8 erst bei der Montage der gesamten Funkenstreckenanordnung erfolgt und daher selbst im montierten Zustand noch einstellbar ist.

Die Darstellung nach Fig. 4 ist wiederum nur beispielhaft und schränkt den Erfindungskern nicht ein.

Das Kurzschließelement 6 wird, wie in der Fig. 3 gezeigt, mit Hilfe eines Schmelzleiters 15 durch ein temperatursensibles Material am Punkt 7a befestigt. Die Feder 8 ist am Kurzschließelement 6 geführt und kann auf der gegenüberliegenden Seite an einem festen oder auch variablen Absatz 20 im Anschluss 1 gegengelagert werden.

Der Schmelzleiter 15 ist auf der Seite des Hilfsanschlusses 16 am Befestigungspunkt 7b fixiert.

Der Hilfsanschluss 16 wird in der Hülse 21 geführt und ist gegenüber dem Anschluss 1 isoliert gehalten. Hierbei kann die Hülse 21 oder der Absatz 20 im Anschluss 1 aus Isolationsmaterial bestehen oder es ist wiederum eine Isolation entsprechend dem Teil. 19 gemäß Fig. 3 zwischen den Teilen 16 und 21 vorhanden.

Die Isolation kann auch als isolierende Beschichtung ausgeführt werden. Die Hülse 21 ist gegenüber dem Absatz 20 im Anschluss 1 z.B. über ein entsprechendes Gewinde beweglich. Durch das Verstellen der Position der Hülse 21 im Absatz 20 des Anschlusses 1 kann die Federvorspannung der Feder 8 eingestellt werden. Hierbei ist jedoch der Abstand und der Hubweg zur Gegenelektrode 4a zu beachten.

Die Fig. 5 bis 7 zeigen Anwendungsfälle für eine Funkenstrecke mit Kurzschließeinrichtung entsprechend den Ausführungsformen, wie sie anhand der Fig. 3 und 4 erläutert wurden.

So zeigt die Fig. 5 eine Funkenstrecke 22 mit Triggerschaltung 23, welche mindestens über zwei Anschlüsse verfügt, die mit der Funkenstrecke 22 über die Teile 5 und 16 kontaktiert sind.

Der Sicherungsschmelzleiter 15 des Kurzschließers wird hierbei so ausgelegt, dass eine Überlastung der Triggerschaltung vermieden werden kann bzw. ein möglicher Schadensfall der Triggerschaltung 23 stark eingeschränkt ist.

Die Fig. 6 zeigt ein Blockschaltbild, bei welchem der Strom durch ein parallel zu der Funkenstrecke 22 geschaltetes Element 24 überwacht werden kann. Das Element 24 kann hierbei z.B. ein weiteres Überspannungsschutzelement, ein elektronisches Gerät, ein elektronischer Kurzschließer oder Ähnliches sein.

Fig. 7 stellt ein Blockschaltbild dar, bei welchem der Kurzschließer der Funkenstrecke 22 über einen Hilfskreis 25 direkt über eine Signalabgabe einer Steuerung 26 ansteuerbar ist. Der Hilfskreis 25 kann in einfachster Weise ein steuerbares Element, z.B. ein Thyristor, ein Transistor, ein Gasentladungsableiter, eine Funkenstrecke oder Ähnliches sein.

Die Steuerung 26 kann auf beliebige Erfassungssignale, wie z.B. Störlichtbögen, Brandsensoren, Isolationswächter und dergleichen reagieren. Mit Hilfe eines Überstromschutzgeräts 26 kann anstelle eines Kurzschlusses der Anlage auch deren Abschaltung bewirkt werden.

Die Kurzschließeinrichtung der vorgestellten Funkenstreckenanordnung ist zusammengefasst ohne zusätzlichen äußeren Platzbedarf innerhalb einer druckfesten Kapselung der Funkenstrecke anordenbar und reagiert auf äußere aufgeprägte bzw. innere Temperaturerhöhungen, wobei der Kurzschluss zwischen den beiden Hauptelektroden realisiert wird.

Es liegt keine Einschränkung der Dauerstromtragfähigkeit gegenüber dem Anschlussquerschnitt der Funkenstrecken vor und es ist bevorzugt das Kurzschließelement bzw. seine Befestigung direkt der Lichtbogeneinwirkung ausgesetzt.

Das Ansprechverhalten wird durch die Schmelztemperatur einer temperatursensiblen Befestigung bzw. Substanz bestimmt. Die Ansprechverzögerung ist durch die Position, die Geometrie und die Materialeigenschaften des Kurzschließelements bzw. seiner Befestigung bestimmbar. Letztendlich kann die Ansprechverzögerung durch die Positionierung des Kurzschließelements und durch das unterschiedliche Laufverhalten des Lichtbogens innerhalb der Funkenstrecke bestimmt oder gesteuert werden.

Die Ansprechverzögerung kann trotz gleichem Leistungsumsatz bei Impuls- und Dauerströmen unterschiedlich gewählt werden. Es ist möglich, die Ansprechverzögerung bei kleinerem Leistungsumsatz bei kleinen Dauerströmen geringer als bei Impulsströmen mit hohem Leistungsumsatz auszuführen.

Über die Befestigung eines Schmelzleiters an verschiedenen Punkten können voneinander unabhängig einstellbare temperatursensible Auslösemöglichkeiten geschaffen werden.

Es sei noch darauf aufmerksam gemacht, dass eine direkte Übertragung des Lichtbogens auf das Kurzschlusselement bereits bei einer Lösung gemäß Darstellung nach Fig. 1 möglich ist, da der Abstand zwischen Kurzschließer und Gegenelektrode geringer ist als der Elektrodenabstand. Dies ist allerdings keine Voraussetzung für die Übertragung, da diese auch bei langen Distanzen zwischen Kurzschließer und Gegenelektrode durch die Wahl der Materialien bzw. der Stromkräfte oder gezielte Gasströmungen möglich ist.

Die direkte Übertragung des Lichtbogens erfordert ein hochwertiges Material des Kurzschließers. Zusätzlich ist es günstig, die Stromzuführung zum Kurzschließer von der thermisch sensiblen Befestigung des Bolzens 6 zu trennen. Diesbezüglich sei auf die Darstellungen gemäß den Fig. 8a und 8b verwiesen.

Diese Figuren zeigen das direkte Fußen des Lichtbogens 11 nach dessen Wanderung auf dem Kurzschließerbolzen 6, welcher zumindest an der Oberfläche abbrandfest ausgeführt ist. Es erfolgt somit ein direkter Wärmeübergang vom Lichtbogen auf den Kurzschließer. Die Schmelztemperatur der Lotstelle 7 kann somit sehr schnell erreicht werden. Bei hohen Strömen ist es von Vorteil, die Stromführung von der temperatursensiblen Verbindungsstelle zu entkoppeln. Wird der Strom unmittelbar über die Lotstelle geführt, können die Stromkräfte das Fließverhalten des Lotes negativ beeinflussen und die Bewegung des Bolzens wird gehemmt. Unter ungünstigen Bedingungen kann es sogar zum Verschweißen der Teile kommen.

Die Fig. 8a zeigt eine Möglichkeit zur Trennung der mechanischen Verbindung und des elektrischen Stromflusses. Hierfür besitzt der Bolzen 6 einen separaten Kontaktbereich 27, welcher in gutem elektrischen Kontakt mit der Elektrode 1 im Bereich 28 steht. Der Übergangsbereich 27, 28 ist durch die Materialien und die Toleranzen so gewählt, dass eine sehr gute elektrische Verbindung besteht, welche selbst bei hohen Strömen nicht verschweißt und eine geringe Reibung besitzt. Materialien, die hierfür zum Einsatz kommen, sind von Schaltgeräten bzw. rotierenden elektrischen Maschinen bekannt. Zusätzlich kann der Stromfluss im Bereich der Lotstelle 7 durch eine entsprechende Materialwahl oder elektrische Isolation reduziert oder unterbunden werden (nicht gezeigt).

Alternativ zum elektrisch leitenden Lot können auch temperatursensible Materialien 7 geringer elektrischer Leitfähigkeit, aber auch isolierende Materialien eingesetzt werden.

Die Fig. 8b zeigt eine alternative Möglichkeit zur Realisierung der beschriebenen Entkopplung.

Hier wird der Bolzen 6 mit einer flexiblen Litze 29 bzw. einem flexiblen Balg 30 versehen, welcher die Bewegung des Bolzens 6 nicht einschränkt, aber gleichzeitig eine dauerhafte gute elektrische Verbindung realisiert. Die Litze 29 bzw. der Balg 30 können an dem Anschlussteil 9 oder aber auch an der Elektrode 1 befestigt bzw. verklemmt sein.

Wenn der Kurzschließer sehr kostengünstig gefertigt werden soll und wenn die Lichtbogenübertragung aufgrund geringer Baugrößen und Distanzen auf den Kurzschließer nicht sicher vermieden werden kann, besteht die Möglichkeit, eine Abschottung vorzusehen. Dabei wird die Wärmeübertragung durch den direkten Lichtbogen reduziert, jedoch ist bei den geringen Abmessungen die Wärmeleitung ausreichend gut, so dass die Auslösezeiten sich kaum verändern. Die Bewegung des Kurzschließers wird in diesem Fall nicht durch Abbrandpartikel, welche bei preiswerten Materialien kaum zu verhindern sind, behindert. Fig. 9 zeigt eine diesbezügliche beispielhafte Darstellung. Demnach lässt die Fig. 9 eine Anordnung zur Vermeidung des Lichtbogenansatzes am Kurzschließerbolzen 6 erkennen. Dies ist bei sehr preiswerten Materialien für den Bolzen 6 und sehr engen Platzverhältnissen, bei denen ein Übergang des Lichtbogens in diesem Bereich sonst nicht sicher auszuschließen ist, sinnvoll. Hierzu wird ein, in diesem Fall isolierendes, Schutzteil 14 bis zur Gegenelektrode 4a verlängert.

### Bezugszeichenliste

- 1: Außenanschlüsse bzw. Hauptanschlüsse der Funkenstrecke
- 2: druckfester, bevorzugt metallischer Mantel
- 3: Isolierung
- 4a, 4a: Hauptelektrode
- 5: Hilfselektrode / Triggerelektrode
- 6: bewegliches leitfähiges Kurzschließelement
- 7, 7a, 7b: temperatursensible Befestigung des beweglichen Kurzschließelements
- 8: Feder
- 9: Schraube
- 10: Stift
- 11: Lichtbogen
- 12: isolierende Folie
- 13: Dorn
- 14: Schutzwall
- 15: Schmelzleiter
- 16: Hilfsanschluss
- 17: Endkontakt / Anschlag
- 18: Vorsprung
- 19: Isolierung
- 20: Absatz
- 21: Hülse
- 22: Funkenstrecke
- 23: Triggerschaltung
- 24: Parallelelement
- 25: Hilfskreis
- 26: Steuerung
- 27: Überstromschutzgerät
- 28: vorgesehener Bereich in der Elektrode 1
- 29: flexible Litze
- 30: flexibler Balg

## Patentansprüche

1. Funkenstreckenanordnung mit einer Kurzschließeinrichtung, umfassend zwei gegenüberliegende, in einem druckfesten Gehäuse (2) angeordnete Hauptelektroden (4a, 4b), welche jeweils mit einem Außenanschluss (1) in elektrischer Verbindung stehen,
**dadurch gekennzeichnet, dass**
in mindestens einer der Hauptelektroden (4a, 4b) ein Hohlraum vorgesehen ist, welcher ein bewegliches, leitfähiges Kurzschließelement (6) aufnimmt, wobei das Kurzschließelement (6) eine geometrische Form derart aufweist, dass der Abstand zwischen den Hauptelektroden (4a, 4b) überbrückbar ist und das Kurzschließelement (6) mit einer Vorspannkraft beaufschlagt ist, welche bei thermischer oder Überstromlast freigegeben wird.

2. Anordnung nach Anspruch 1,
**dadurch gekennzeichnet, dass**
das Kurzschließelement (6) im Hohlraum auf Passung gelagert ist und die Vorspannkraft durch ein Federelement (8) erzeugt wird.

3. Anordnung nach Anspruch 2,
**dadurch gekennzeichnet, dass**
die Vorspannkraft des Federelements (8) einstellbar und hierfür in der das Kurzschließelement (6) aufnehmenden Hauptelektrode (4b) eine Durchgangsbohrung vorgesehen ist.

4. Anordnung nach einem der vorangegangenen Ansprüche,
**dadurch gekennzeichnet, dass**
das Kurzschließelement (6) im oder am Hohlraum mittels einer temperaturempfindlichen Substanz (7) oder einem derartigen Element gehalten ist.

5. Anordnung nach Anspruch 2 und 4,
**dadurch gekennzeichnet, dass**
sich die temperaturempfindliche Substanz (7) im Passungsraum befindet und
in engem thermischen Kontakt zur entsprechenden Hauptelektrode (4a, 4b) steht.

6. Anordnung nach Anspruch 3,
**dadurch gekennzeichnet, dass**
die Durchgangsbohrung eine Stellschraube (9) aufnimmt, welche auf das Federelement (8) einwirkt, wobei sich das Federelement (8) zwischen dem Kurzschließelement (6) und der Stellschraube (9) befindet.

7. Anordnung nach einem der vorangegangenen Ansprüche,
**dadurch gekennzeichnet, dass**
am zum Lichtbogenbrennraum orientierten Abschnitt des Hohlraums, die Öffnung seitlich umgebend, mindestens ein wallartiger Vorsprung (14) vorgesehen ist, welcher den Hohlraum vor Verschmutzung schützt und die Bewegung des Kurzschließelements (6) als Führung fördert.

8. Anordnung nach einem der vorangegangenen Ansprüche,
**dadurch gekennzeichnet, dass**
das Kurzschließelement (6) an seinem zur Gegen-Hauptelektrode orientierten Ende mindestens einen Dorn (13) aufweist, welcher eine auf der Gegen-Hauptelektrode befindliche Isolierschicht oder Isolierfolie (12) durchdringen kann.

9. Anordnung nach einem der Ansprüche 1 bis 4,
**dadurch gekennzeichnet, dass**
die Vorspannkraft über das Lösen oder Auftrennen eines Sicherungsschmelzleiters (15) freigebbar ist.

10. Anordnung nach Anspruch 9,
**dadurch gekennzeichnet, dass**
ein Ende des Sicherungsschmelzleiters (15) mit einem gegenüber der jeweiligen Hauptelektrode isoliert geführten Hilfsanschluss (16) in Verbindung steht, wobei das weitere Ende über das Kurzschließelement (6) mit der Hauptelektrode (4b) kontaktiert ist, um einen Auslösestrom zu führen.

11. Anordnung nach Anspruch 9 oder 10,
**dadurch gekennzeichnet, dass**
der Sicherungsschmelzleiter (15) mit einem temperaturempfindlichen Lot am Kurzschließelement (6) und/oder dem Hilfsanschluss (16) befestigt ist.

12. Anordnung nach einem der Ansprüche 9 bis 11,
**dadurch gekennzeichnet, dass**
sich der Sicherungsschmelzleiter (15) im Inneren einer vorgespannten oder vorspannbaren Schraubendruckfeder (8) befindet.

13. Anordnung nach einem der Ansprüche 9 bis 12,
**dadurch gekennzeichnet, dass**
sich der Sicherungsschmelzleiter (15) in einer Durchgangsbohrung der Hauptelektrode (4b) befindet, wobei sich die Durchgangsbohrung am Hohlraum anschließt oder Bestandteil des Hohlraums ist.

14. Anordnung nach Anspruch 11,
**dadurch gekennzeichnet, dass**
die Lötbefestigungspunkte (7a, 7b) des Sicherungsschmelzleiters (15) eine unterschiedliche Temperaturempfindlichkeit besitzen.

15. Anordnung nach einem der vorangegangenen Ansprüche,
**dadurch gekennzeichnet, dass**
im Austrittsbereich des Kurzschließelements (6) ein Kontaktabsatz oder ein Kontaktring (17) im oder am Hohlraum, bevorzugt an dessen zum Lichtbogenbrennraum weisenden Ende vorgesehen ist.

16. Anordnung nach einem der vorangegangenen Ansprüche,
**dadurch gekennzeichnet, dass**
mindestens die Hauptelektroden (4a, 4b) rotationssymmetrisch ausgebildet sind.

17. Anordnung nach Anspruch 16,
**dadurch gekennzeichnet, dass**
eine der Hauptelektroden (4b) eine Topfform aufweist und die gegenüberliegende Hauptelektrode (4a) in das Topfinnere hineinreicht.

18. Anordnung nach einem der vorangegangenen Ansprüche,
**dadurch gekennzeichnet, dass**
eine in den Lichtbogenbrennraum hinein geführte Triggerelektrode (5) vorgesehen ist.

## Claims

1. Spark gap arrangement with a short-circuiting device, comprising two opposite main electrodes (4a, 4b) which are arranged in a pressure-resistant housing (2) and are each electrically connected to an external connection (1),
**characterized in that**
a cavity which receives a movable, conductive short-circuit element (6) is provided in at least one of the main electrodes (4a, 4b), wherein the short-circuit element (6) has a geometrical shape such that the distance between the main electrodes (4a, 4b) can be bridged and the short-circuit element (6) is subjected to a prestressing force which is released in the event of a thermal or overcurrent load.

2. Arrangement according to claim 1,
**characterized in that**
the short-circuit element (6) is fittably mounted in the cavity and the prestressing force is generated by a spring element (8).

3. Arrangement according to claim 2,
**characterized in that**
the prestressing force of the spring element (8) is adjustable and a through hole is provided for this purpose in the main electrode (4b) receiving the short-circuit element (6).

4. Arrangement according to one of the preceding claims,
**characterized in that**
the short-circuit element (6) is held in or on the cavity by means of a temperature-sensitive substance (7) or an element of this type.

5. Arrangement according to claim 2 and 4,
**characterized in that**
the temperature-sensitive substance (7) is located in the fitting space and is in close thermal contact with the respective main electrode (4a, 4b).

6. Arrangement according to claim 3,
**characterized in that**
the through hole receives an adjusting screw (9) which acts on the spring element (8), wherein the spring element (8) is located between the short-circuit element (6) and the adjusting screw (9).

7. Arrangement according to one of the preceding claims,
**characterized in that**
at the section of the cavity oriented towards the arc combustion chamber, laterally enclosing the opening, at least one rampart-like projection (14) is provided which protects the cavity from dirt and supports the movement of the short-circuit element (6) as a guide.

8. Arrangement according to one of the preceding claims,
**characterized in that**
the short-circuit element (6) comprises at its end oriented towards the main counter electrode at least one punch (13) which can penetrate through an insulating layer or insulating film (12) located on the main counter electrode.

9. Arrangement according to one of claims 1 to 4,
**characterized in that**
the prestressing force is releasable by the detachment or disconnection of a fusible conductor (15).

10. Arrangement according to claim 9,
**characterized in that**
one end of the fusible conductor (15) is connected to an auxiliary connection (16), which is guided in a insulated manner with respect to the respective main electrode, wherein the other end is in contact with the main electrode (4b) via the short-circuit element (6) so as to carry a release current.

11. Arrangement according to claim 9 or 10,
**characterized in that**
the fusible conductor (15) is fixed by a temperature-sensitive solder on the short-circuit element (6) and/or the auxiliary connection (16).

12. Arrangement according to one of claims 9 to 11,
**characterized in that**
the fusible conductor (15) is located inside a prestressed or prestressable helical compression spring (8).

13. Arrangement according to one of claims 9 to 12,
**characterized in that**
the fusible conductor (15) is located in a through hole of the main electrode (4b), wherein the through hole joins the cavity or is part of the cavity.

14. Arrangement according to claim 11,
**characterized in that**
the solder fixing points (7a, 7b) of the fusible conductor (15) have a different temperature sensitiveness.

15. Arrangement according to one of the preceding claims,
**characterized in that**
in the outlet area of the short-circuit element (6) a contact shoulder or a contact ring (17) is provided in or on the cavity, preferably at the end thereof pointing to the arc combustion chamber.

16. Arrangement according to one of the preceding claims,
**characterized in that**
at least the main electrodes (4a, 4b) are designed rotationally symmetrical.

17. Arrangement according to claim 16,
**characterized in that**
one of the main electrodes (4b) is pot-shaped and the opposite main electrode (4a) extends into the interior of the pot.

18. Arrangement according to one of the preceding claims,
**characterized in that**
a trigger electrode (5) guided into the arc combustion chamber is provided.

## Revendications

1. Agencement à éclateur comprenant un dispositif de mise en court-circuit, comprenant deux électrodes principales opposées (4a, 4b) agencées dans un boîtier (2) résistant à la pression, lesquelles sont en connexion électrique respectivement avec une borne extérieure (1), **caractérisé en ce que**
dans l'une au moins des électrodes principales (4a, 4b) est prévue une cavité qui reçoit un élément de court-circuit (6) mobile et conducteur,
ledit élément de court-circuit (6) présentant une forme géométrique de telle façon que la distance entre les électrodes principales (4a, 4b) peut être comblée et l'élément de court-circuit (6) est sollicité par une force de précontrainte qui est libérée lors d'une charge thermique ou d'une charge de surintensité.

2. Agencement selon la revendication 1,
**caractérisé en ce que** l'élément de court-circuit (6) est monté de façon ajustée dans la cavité, et la force de précontrainte est engendrée par un élément à ressort (8).

3. Agencement selon la revendication 2,
**caractérisé en ce que** la force de précontrainte de l'élément à ressort (8) est réglable, et **en ce qu'**il est prévu à cet effet un perçage traversant dans l'électrode principale (4b) qui reçoit l'élément de court-circuit (6).

4. Agencement selon l'une des revendications précédentes,
**caractérisé en ce que** l'élément de court-circuit (6) est maintenu dans la cavité ou au niveau de celle-ci au moyen d'une substance (7) sensible à la température ou d'un élément analogue.

5. Agencement selon la revendication 2 et 4,
**caractérisé en ce que** la substance sensible à la température (7) se trouve dans l'espace d'ajustement et en contact thermique intime avec l'électrode principale correspondante (4a, 4b).

6. Agencement selon la revendication 3,
**caractérisé en ce que** le perçage traversant reçoit une vis de réglage (9), laquelle agit sur l'élément de ressort (8), ledit élément de ressort (8) se trouvant entre l'élément de court-circuit (6) et la vis de réglage (9).

7. Agencement selon l'une des revendications précédentes,
**caractérisé en ce qu'**il est prévu au moins une saillie (14) semblable à un muret sur le tronçon de la cavité orientée vers la chambre de l'arc électrique en entourant latéralement l'ouverture, cette saillie protégeant la cavité vis-à-vis des encrassements et favorisant, à titre de guidage, le mouvement de l'élément de court-circuit (6).

8. Agencement selon l'une des revendications précédentes,
**caractérisé en ce que** l'élément de court-circuit (6) comprend, à son extrémité orientée vers l'électrode principale antagoniste, au moins une broche (13), laquelle est capable de traverser une couche isolante ou une feuille isolante (12) qui se trouve sur l'électrode principale antagoniste.

9. Agencement selon l'une des revendications 1 à 4,
**caractérisé en ce que** la force de précontrainte est susceptible d'être libérée par le détachement ou la séparation d'un conducteur de sécurité (15) fusible.

10. Agencement selon la revendication 9,
**caractérisé en ce qu'**une extrémité du conducteur de sécurité fusible (15) est en connexion avec un branchement auxiliaire (16) passé de manière isolée par rapport à l'électrode principale respective, l'autre extrémité étant mise en contact avec l'électrode principale (4b) via l'élément de court-circuit, afin de faire passer un courant de déclenchement.

11. Agencement selon la revendication 9 ou 10,
**caractérisé en ce que** le conducteur de sécurité fusible (15) est fixé avec une brasure sensible à la température sur l'élément de court-circuit (6) et/ou sur le branchement auxiliaire (16).

12. Agencement selon l'une des revendications 9 à 11,
**caractérisé en ce que** le conducteur de sécurité fusible (15) se trouve à l'intérieur d'un ressort hélicoïdal de compression sous précontrainte ou susceptible d'être mis sous précontrainte.

13. Agencement selon l'une des revendications 9 à 12,
**caractérisé en ce que** le conducteur de sécurité fusible (15) se trouve dans un perçage traversant de l'électrode principale (4b), ledit perçage traversant étant raccordé à la cavité ou faisant partie de la cavité.

14. Agencement selon la revendication 11,
**caractérisé en ce que** les points de fixation (7a, 7b) brasés du conducteur de sécurité fusible (15) possèdent une sensibilité différente à la température.

15. Agencement selon l'une des revendications précédentes, **caractérisé en ce qu'**un épaulement de contact ou une bague de contact (17) est prévu(e) dans la région de sortie de l'élément de court-circuit (6) dans ou au niveau de la cavité, de préférence à l'extrémité de celle-ci tournée vers la chambre de l'arc électrique.

16. Agencement selon l'une des revendications précédentes, **caractérisé en ce que** les électrodes principales (4a, 4b) au moins sont réalisés à symétrie de révolution.

17. Agencement selon la revendication 16,
**caractérisé en ce que** l'une des électrodes principales (4b) présente une forme en godet, et l'électrode principale opposée (4a) pénètre à l'intérieur du godet.

18. Agencement selon l'une des revendications précédentes,
**caractérisé en ce qu'**il est prévu une électrode de déclenchement (5) menée jusqu'à l'intérieur de la chambre de l'arc électrique.
